# EUROPÄISCHE PATENTSCHRIFT

(11) **EP 0 551 055 B1**
(45) Veröffentlichungstag und Bekanntmachung des Hinweises auf die Patenterteilung: **28.08.1996**
(21) Anmeldenummer: 92810997.4
(22) Anmeldetag: 14.12.1992
(51) Int. Cl.: B65H 5/32, B65H 39/06, B42B 9/02, B65H 29/40

(54) **Verfahren und Vorrichtung zum Sammeln bzw. Zusammentragen von Druckprodukten**
Method and device for gathering printed matter
Procédé et dispositif pour assembler des imprimés

(30) Priorität: 19.12.1991 CH 3781/91
(43) Veröffentlichungstag der Anmeldung: 14.07.1993
(73) Patentinhaber: GRAPHA-HOLDING AG, CH-6052 Hergiswil (CH)
(72) Erfinder: Boss, Heinz, CH-4802 Strengelbach (CH)

(56) Entgegenhaltungen:
- EP-A- 0 095 603
- EP-A- 0 380 921
- CH-A- 667 621
- DE-A- 3 603 285
- DE-C- 516 168
- GB-A- 2 066 790

## Beschreibung

Die Erfindung betrifft ein Verfahren nach dem Oberbegriff des Patentanspruches 1.

Bei einer bekannten Einrichtung nach der EP-A-0095603 werden zum Sammeln von gefalteten Druckprodukten mit einem endlos umlaufenden, zur rittlingsweisen Aufnahme der Druckbogen bestimmten Sammelförderer, die Druckbogen entlang letzterer mittels mehreren Zuförderern zugeführt, wobei die auf den Sammelförderer ausmündenden Zuförderer im Abstand voneinander an einem endlos umlaufenden Zugorgan befestigte, gesteuerte Greifer aufweisen, die dazu eingerichtet sind, die Druckbogen jeweils an ihrem Falz zu erfassen und die zumindest im Abgabebereich im wesentlichen gleichsinnig wie die Fördereinrichtung des Sammelförderers verlaufen, der seinerseits mit einer Anzahl im Abstand hintereinander und quer zu seiner Förderrichtung angeordneten Aufnahmesättel zur Aufnahme der Druckbogen bestückt ist. Das Auflegen der Druckbogen auf die Aufnahmesättel des Sammelförderers erfolgt mittels einer unterhalb der Zuförderer etwa parallel angeordneten Öffnungsvorrichtung, die im Abgabebereich jeweils ein mit einer höheren Umlaufgeschwindigkeit umlaufendes Förderband aufweist, um den einen nachlaufenden Teil der Druckbogen von dem anderen Teil zu trennen, wobei dem Förderband mit der höheren Umlaufgeschwindigkeit ein parallel zu dem Abgabebereich der Zuförderer und mit gleicher Umfangsgeschwindigkeit umlaufendes Greiferband vorgeschaltet ist, dessen gesteuerte Greifer denselben Abstand voneinander aufweisen, wie die Greifer der Zuförderer und dazu bestimmt sind, die nachlaufende Kante des längeren Teils des Druckbogens festzuhalten, bis das Förderband mit höherer Umfangsgeschwindigkeit die nachlaufende Kante des anderen Teils der Druckbogen erfasst und fortbewegt hat.

Ein solcher Vorgang und die dafür eingesetzten Mittel erfordern eine mehrfach genaue Abstimmung unter den beteiligten Förderelementen. Dabei entstehen mehrere Übergangsbereiche oder Schnittstellen, in denen die Druckbogen von einer Druckpresse kommend an diese einzelnen Förderelemente abgegeben und von diesen wieder übernommen werden müssen, bis sie am Ende des Vorgangs auf den ihnen zugeteilten Aufnahmesätteln liegen. Eine zuverlässige Druckbogenführung ist nicht gewährleistet. Zudem ist dieses System formatabhängig, d.h. die einzelnen Förderkomponenten müssen bei Formatänderungen entsprechend angepasst werden.

Die Vorgehensweise für ein derartiges Sammeln von Druckbogen ist nicht unkompliziert und kann zu Anpassungsschwierigkeiten, insbesondere durch die an den Druckprodukten gegenüberliegenden Einspannstellen, und Störungen im Betriebsablauf führen.

Die DE - A - 36 03 285 macht auf eine sog. Zusammentragmaschine mit einer Sammelkette und längs dieser angeordneten Anlegern aufmerksam, die zum Sammeln und Heften von einer einzigen, ortsfest angeordneten Sammelkette zugeführten, rittlings aufeinander abgelegten Druckbogen ausgebildet ist. Hierzu weist diese Maschine eine die gestapelten Druckbogen am Falz erfassende Greifertrommel auf, die die Druckbogen auf einem ersten Förderabschnitt des von dem Stapel zur Sammelkette führenden Förderweges zum Zweck des späteren Öffnens einem Wende-resp. Umkehrvorgang unterzieht und sie dabei falzvoran gegen einen Anschlag versetzt, wo sie von der Greifertrommel losgelassen werden. Unmittelbar anschliessend werden die Druckbogen aus dieser kurzzeitig eintretenden Stillstandslage, in der ihre offene Seite nach unten gerichtet ist, entgegengesetzt auf einem zweiten Förderabschnitt von einer aus zwei Spreiztrommeln gebildeten Spreizvorrichtung an den Seitenteilen der Druckbogen ergriffen sowie gleichzeitig geöffnet und auf die Sammelkette abgelegt.
Von Mitnehmern erfasst, werden die Druckbogen auf der Sammelkette etwa rechtwinklig zur Aufnahmerichtung weitergefördert. Es finden also auf dem Förderweg zur Heftstation zwei Richtungsänderungen statt, die jeweils mit einem kurzen Stillstand der Druckbogen verbunden sind.

Aufgabe der Erfindung ist es deshalb, ein Verfahren zum Sammeln und anschliessenden Heften von Druckbogen zu schaffen, mit dem auf einfache Weise die Verarbeitungsleistung merkbar erhöht werden kann und das einen zuverlässigen Fertigungsablauf gestattet.

Erfindungsgemäss wird diese Aufgabe nach dem kennzeichnenden Teil des Patentanspruches 1 gelöst.
Dadurch wird es möglich sein, den Förderfluss der Druckprodukte kontinuierlich zu gestalten bzw. die bisher notwendigen Richtungswechsel auf dem Transportweg oder Sammelweg der Druckprodukte weitestgehend auszuschliessen.

Auf diese Weise kann ein ruhiger Förderfluss auf die Druckprodukte übertragen werden. Zwischen der Beschickung und dem Absetzen an der Fördereinrichtung sind die Druckbogen auf diesem Förderabschnitt einer hinreichenden Führung ausgesetzt, die hohe Geschwindigkeiten rechtfertigt.

Um schon vor dem Absetzen der gespreizten Druckbogen eine hohe Genauigkeit ihrer Lage erreichen zu können, ist es vorteilhaft, wenn die Druckbogen unter der Wirkung der um eine etwa horizontale Drehachse umlaufenden Aufnahmetaschen spätestens beim Unterlaufen einer der Drehachse zugeordneten Horizontalebene mit der offenen Seite voran in die Entnahmeposition versetzt werden.

Geeignet sind auch Druckbogen, die an der offenen Seite einen Überfalz aufweisen, wobei der Druckbogen vorteilhaft so in der Aufnahmetasche liegt, dass der untere Teil des zweiteiligen Druckbogens den Überfalz aufweist.

Aufgrund der Fortbewegung der Aufnahmetaschen ist es zweckmässig, wenn letztere oberhalb einer durch die Drehachse bzw. einer Umlaufachse verlaufenden Horizontalebene etwa senkrecht zu der Förderrichtung beschickt werden. Anstelle von einer Antriebsachse, bei der die Aufnahmetaschen etwa kreisförmige Umlaufbahnen bilden, wäre es möglich, die Aufnahmetaschen um mehrere bzw. wenigstens zwei beabstandete Achsen umlaufen zu lassen.

Als geeignet zur Durchführung des erfindungsgemässen Verfahrens erweist sich eine Vorrichtung mit einer umlaufenden Fördereinrichtung aus mehreren, in Abständen hintereinander quer zur Förderrichtung der Druckprodukte angeordneten, an Zugorganen befestigten Aufnahmesprossen und mit einem vor dem Förderende der Fördereinrichtung vorgesehenen Heftapparat, die sich dadurch auszeichnet, dass der Fördereinrichtung ein aus gleichsinnig umlaufenden, etwa senkrecht zur Förderrichtung beschickbaren Aufnahmetaschen gebildetes, übergeordnetes Förderorgan vorgeschaltet ist, dessen am Umfang verteilte Aufnahmetaschen in Offen- oder Schliessstellung steuerbar und an der Zutrittsöffnung mit einem den Druckbogen in der geschlossenen Aufnahmetasche zurückhaltenden äusseren Anschlag einer Entnahmevorrichtung versehen sind.
Eine solche Ausgestaltungsweise gestattet einen kontinuierlichen Förderfluss ohne die Druckbogen um eigene Achsen umlenken oder wenden zu müssen. Der Transport der Druckbogen kann dank der Ausbildung und Anordnungsweise des Förderorgans - unter schmaler Führung - ohne eine zusätzliche, auf die Druckbogen einwirkende Antriebskraft von der Aufgabestelle bis zur Auflage auf den Aufnahmesprossen der nachgeschalteten Fördereinrichtung erfolgen.

Im Sinne einer einfachen Ausbildung und Funktionsweise gleicht das Förderorgan einem radähnlichen Gebilde, das mit einer um eine etwa waagrechte Achse rotierenden Nabe ausgebildet ist. Zur Begrenzung der Aufnahmetaschen ist an dem der Zutrittsöffnung abgewendeten Ende der Aufnahmetasche ein innerer Anschlag vorgesehen, der die Eintauchtiefe eines Druckbogens bei der Beschickung des Förderorgans bestimmt.

Seitlich betrachtet, können die Aufnahmetaschen aus einer stationären und einer am inneren Ende um eine parallel zur Drehachse des Förderorgans schwenkbaren Seitenwand ausgebildet sein.

Die schwenkbaren Seitenwände sind vorteilhaft mittels eines Kraftspeichers in Schliessstellung der Aufnahmetaschen versetzbar, beispielsweise mittels Feder.

Vorteilhaft besitzt jede Entnahmevorrichtung einer Aufnahmetasche mehrere in Abständen seitlich nebeneinander an einer parallel zur Drehachse des Förderorgans angeordneten Antriebswelle befestigte Scheiben, die eine kompakte Bauweise erlauben.

Zur Bildung des Anschlages durch die Scheiben, weisen letztere vorzugsweise am Umfang eine mit der stationären Seitenwand der Aufnahmetaschen etwa fluchtende Ausnehmung auf, sodass eine über die gesamte Breite der Druckbogen wirksame Entnahmevorrichtung entsteht.

Letztere kann aus Sauggreifern der bekannten Art oder durch mechanische Greifvorrichtungen ausgebildet sein.

Zur Erfassung von Druckbogen, vorzugsweise mit Überfalz, erweist sich eine durch die Ausnehmung am Umfang der Scheiben gebildete Auflagefläche, die die einseitige Einspannfläche einer mit dieser zusammenwirkenden antreibbaren Klemmvorrichtung einer Klemmzange bildet, als besonders einfaches Mittel zur Entnahme.

Dabei eignet sich als Betätigungsmittel ein Kraftspeicher, mit dem die Klemmvorrichtung der Klemmzange in die Klemmlage versetzbar ist, wogegen die Antriebswellen der Scheiben mit einem Hebelgetriebe verbunden sind.

Zu diesem Zweck ist ein Antriebshebel vorgesehen, der von einer Steuerkurve betätigt wird und ein an der Antriebswelle eingreifendes Zahnsegment antreibt.

Die Antriebswelle der Entnahmevorrichtung kann mit der Kraft eines Speichers, bspw. Federkraft, in die Ausgangslage zurückversetzt werden. Selbstverständlich würde sich dazu auch eine formschlüssig erfolgende Betätigung, eignen wie dies hier der Fall ist.

Das freie Ende der beweglichen Seitenwand ist im Umfangbereich derart ausgebildet, dass die Entnahme der Druckbogen aus den Aufnahmetaschen unter Führungseinwirkung erfolgt, indem eine frei drehbare Gegenrolle jeweils einer Scheibe der Entnahmevorrichtung zugeordnet ist, welche in der Druckbogen-Aufnahmestellung von der Auflagefläche beabstandet ist, sodass die Druckbogen ungehindert an den äusseren Anschlag gleiten können, und die Druckbogen bei der Entnahme zwischen dem Umfang der Scheiben und der Gegenrolle eingespannt sind.

Dabei werden die Gegenrollen mit der Schliesskraft der schwenkbaren Seitenwand, erzeugt durch Federkraft, an die Umfangsfläche der Scheiben angelegt, so dass die Druckbogen eine enge Führung erfahren.

Aufgrund der unterschiedlichen Papierqualitäten und Papierdicken bei den Druckbogen ist es vorteilhaft, wenn der Abstand zwischen stationärer und schwenkbarer Seitenwand der Aufnahmetaschen verstell- und feststellbar ausgebildet ist.

Im folgenden ist die Erfindung anhand eines in der Zeichnung dargestellten Ausführungsbeispiels näher erläutert.

Es zeigen:
- Fig. 1: eine schematische Seitenansicht einer Vorrichtung zur Durchführung des erfindungsgemässen-Verfahrens und
- Fig. 2: eine auszugsweise Vergrösserung der Entnahmevorrichtung gemäss Fig. 1.

In Fig. 1 ist eine Vorrichtung zur Durchführung des erfindungsgemässen Verfahrens zum Sammeln bzw. Zusammentragen und anschliessenden Heften von einen Überfalz aufweisenden Druckprodukten veranschaulicht, die vor dem Heften mehreren eine endlose Fördereinrichtung 1 bildenden, in Abständen hintereinander quer zur Transportrichtung angeordneten Aufnahmesprossen 2 gespreizt zum rittlingsartigen Auflegen zugeführt werden. Die Aufnahmesprossen 2 sind in gleichmässigen Abständen zwischen kettenartigen Gliedern zweier paralleler, an um zwei beabstandeten Achsen umlaufenden endlosen Zugorganen 3 befestigt. Die Beschickung der Aufnahmesprossen 2 folgt von oben auf das obere Trum der Fördereinrichtung 1.
Zuvor werden die Druckbogen einzeln von der Seite oder oben mit dem Falz voraus, etwa senkrecht zur Weiterförderrichtung angeordneten Aufnahmetaschen 4 zugeführt, die um eine etwa horizontale Achse und gleichsinnig über der Fördereinrichtung 1 angetrieben sind, wobei die Druckbogen durch Einwirkung der Umlaufbewegung mit dem Überfalz voran in den Aufnahmetaschen an einen äusseren Anschlag 5 versetzt und anschliessend an dem Überfalz erfasst bzw. der Aufnahmetasche 4 entnommen, und während dem Weiterfördern ihre Seitenteile gespreizt und auf einer ihnen zugeordneten Aufnahmesprosse 2 der Fördereinrichtung 1 abgesetzt werden.
Die von aussen auf den Umfang des Förderorgans 11 gerichteten Pfeile zeigen Möglichkeiten der Beschickungsstellen an.

Dabei werden die Aufnahmetaschen nach der Beschickung geschlossen. Die anschliessende Entnahme der Druckbogen 6 aus den Aufnahmetaschen 4 kann frühestens dann erfolgen, wenn diese mit ihrem Überfalz einen äusseren Anschlag 5 erreicht haben.

Vorrichtungsgemäss sind oberhalb der beschriebenen Fördereinrichtung 1 mehrere auf den Umfang zwischen zwei etwa kreisrunden Nabenscheiben 9 einer zu den Aufnahmesprossen 2 parallelen Drehachse 10 eines Förderorgans 11 verteilte Aufnahmetaschen 4 angeordnet. Die Aufnahmetaschen 4 erstrecken sich auf eine Breite, die durch den Abstand zwischen den Nabenscheiben 9 bestimmt ist. An ihrer tiefsten Stelle sind die etwa radial zur Drehachse 10 ausgerichteten Aufnahmetaschen 4 mit einem den Taschenboden oder einen inneren Anschlag 15 bildenden, abgewinkelten Schenkel 13 der einen stationären Seitenwand 14 einer Aufnahmetasche 4 versehen. Diese stationäre Seitenwand 14 ist im vorliegenden Fall im förderwirksamen Bereich des Förderorgans 11 unterhalb einer zur gleichen Aufnahmetasche 4 gehörenden beweglichen Seitenwand 16 angeordnet.
Diese um eine zur Drehachse 10 parallele Schwenkachse 17 in Offen- und Schliessstellung schwenkbare Seitenwand 16 besitzt einen im Bereich der Schwenkachse 17 etwa senkrecht abstehenden Steuerhebel 18, dessen freies Ende die Öffnungsbewegung der beweglichen Seitenwand 16 an einer dafür vorgesehenen stationären Steuerbahn 19 anliegend steuert, wogegen die Schliessstellung durch eine auf die bewegliche Seitenwand 16 einwirkende Feder erreicht wird. Der Abstand beider Seitenwände 14,16 in geschlossenem Zustand der Aufnahmetasche 4 kann durch eine dafür vorgesehene Einrichtung bestimmt werden. Die Aufnahmetasche 4 kann ihre geschlossene Stellung bis zu ihrer weiteren Beschickung beibehalten oder nachdem ein Druckbogen 6 mit beiden Seitenteilen die Position der ihm zugeordneten Aufnahmesprosse 2 erreicht hat nochmals für kurze Zeit geöffnet werden.
In der Darstellung nach Figur 1 erfolgt die Schliessung der Aufnahmetaschen 4 etwa auf der Höhe einer durch die Drehachse 10 gelegten Horizontalebene. Die Schliessung der Aufnahmetaschen 4 ist nach der Beschickung möglichst umgehend vorzunehmen, zumal in die geöffnete Aufnahmetasche 4 aufgrund einer gewissen Ventilatorwirkung des Förderorgans 11 zusätzliche Luft eindringt, die den Druckbogen 6 an die benachbarte bewegliche Seitenwand 16 anlegen oder in einem Schwebezustand halten könnte, sodass eine Verzögerung der Verlagerung der Druckbogen an den äusseren Anschlag 5 eintritt. Aus diesem Grunde ist es wichtig, dass die Steuerbahn 19 angepasst an die Beschickungsstelle am Umkreis zur Drehachse 10 hin verstell- und feststellbar ausgebildet ist.
Selbstverständlich könnte die Aufbereitung der Druckbogen 6 in den Aufnahmetaschen 4 in analoger Weise auch bei in Drehrichtung nachlaufender stationärer Seitenwand 16 erfolgen.
In der Figur 1 wird die jeweils zutreffende Lage eines Druckbogens 6 deutlich gezeigt. Hauptsächlich seine Neigungslage in der Aufnahmetasche 4 und anteilsmässig die Zentrifugalkraftwirkung durch das Drehen bestimmen den Zeitpunkt der Versetzung vom inneren Anschlag 15 zu dem äusseren Anschlag 5. An dem äusseren freien Ende der stationären Seitenwand 14 schliesst eine Entnahmevorrichtung 20 an, die jeweils einer Aufmahmetasche 4 zugeordnet ist. Diese Entnahmevorrichtung 20 besteht aus einer parallel zur Drehachse 10 des Förderorgans 11 zwischen den Nabenscheiben 9 angeordneten Antriebswelle 21, an welcher mehrere in Abständen nebeneinander befestigte Scheiben 22 vorgesehen sind, die über die Breite verteilt Auflagen für die aus den Aufnahmetaschen 4 abzuziehenden Druckbogen 6 bildet. Die einzelnen Scheiben 22 sind am Umfang mit einer Ausnehmung 23 versehen, die eine mit der stationären Seitenwand 14 der Aufnahmetaschen 4 fluchtende Auflagefläche 24 aufweist.
Gemäss zeichnerischer Darstellung in den Figuren 1 und 2 liegt der Druckbogen 6 mit seinem dem äusseren Anschlag 5 zugekehrten Überfalz 7 auf der Auflagefläche 24 auf und kann von dort mittels einer Klemmvorrichtung 25 erfasst werden. Diese Klemmvorrichtung 25 bildet mit der Auflagefläche 24 eine Klemmzange 26, die durch ein stationäres Steuerorgan 27 mittels Hebel 36 geöffnet und durch Federkraft geschlossen werden kann. Die Klemmvorrichtung 25 ist zu diesem Zweck hebelartig ausgebildet und an den Scheiben 22 schwenkbar gelagert. Das klemmende Ende der Klemmvorrichtung 25 befindet sich jeweils - wie die Figur 1 zeigt - spätestens beim Beschicken der ihr zugeordneten Aufnahmetasche 4 in abgehobener Stellung über der Auflagefläche 24 jeder Scheibe 22 einer Entnahmevorrichtung 20 und verharrt in dieser Position wenigstens bis zum Zeitpunkt, wo der Druckbogen 6 an dem äusseren Anschlag 5 auftrifft (siehe Figuren 1 und 2). Das Auslösen der Klemmvorrichtung 25, die zusammenwirkend mit der Scheibe 22 den Druckbogen 6 am Überfalz 7 ergreift, erfolgt am Ende des zur Offenstellung auf die Klemmvorrichtung 25 einwirkenden Steuerorgans 27, das wiederum im Sinne einer Anpassung an die zu erfüllenden Forderungen verstell- und feststellbar ausgebildet ist.
Bevor der Druckbogen 6 die Aufnahmetasche 4 verlassen hat, also an der Übergabestelle von Fördereinrichtung 1 und Förderorgan 11, öffnet die Klemmzange 26 mit Hilfe einer weiteren formschlüssig auf die Klemmvorrichtung 25 einwirkenden Steuerscheibe 35, welche an der Innenseite einer Nabenscheibe 9 - vorzugsweise auf der abgewendeten Seite bzw. gegenüberliegenden Nabenscheibe 9 des Hebels 35 - befestigt ist und in Zusammenwirkung mit der Drehbewegung der Antriebswelle 21 erfolgt, durch Abheben der Klemmvorrichtung 25 von der Auflagefläche 24. Für die Übertragung der Unregelmässigkeit der Steuerscheibe 35 sorgt ein weiterer Hebel 37. Selbstverständlich wäre es möglich, die Betätigung der Öffnungsbewegung der Klemmvorrichtung 25 durch ein von aussen einwirkendes Steuerelement, das ebenso verstell- und feststellbar sein kann, vorzunehmen.
Zuvor wird der Druckbogen 6 - wie dies Fig. 1 deutlich vermittelt - durch die Entnahmevorrichtung 20 aus der Aufnahmetasche 4 gezogen und während diesem Vorgang durch "Abschälen" des unteren Blattes vom oberen Blatt gespreizt, derart, dass sich der Druckbogen 6 über der ihm zugeordneten Aufnahmesprosse 2 der Fördereinrichtung 1 öffnet und anschliessend darauf absetzen wird. Analog könnte der Vorgang auch bei nachlaufendem Ueberfalz und vertauschter Anordnungsweise zwischen Aufnahmetasche 4 und Entnahmevorrichtung erfolgen.
Als Mittel wird hierzu ein von einer stationären Steuerkurve 28 beeinflusstes Hebelgetriebe 29 eingesetzt, wobei die Steuerkurve 28 wengistens eine Länge aufweist, die notwendig ist, einen Druckbogen 6 über die Scheiben 22 den Aufnahmetaschen 4 vollständig zu entnehmen. Die Rückstellbewegung des Hebelgebtriebes 29 bzw. der Entnahmevorrichtung 20 erfolgt mittels Federkraft oder die Steuerkurve 28, die sich kulissenförmig (formschlüssig) über den gesamten Umfang, also 360° erstreckt, womit sich Federn zur Rückstellung erübrigen.

Das Hebelgetriebe 29 besteht aus einem in der Steuerkurve 28 geführten Antriebshebel 30 und einem mit letzterem an einer gemeinsamen Achse 31 befestigten Zahnsegment 32, welches mit einem Zahnrad 33 an der Antriebswelle 21 der Entnahmevorrichtung 20 kämmt.

An dem von der Schwenkachse 17 abgewendeten freien Ende der beweglichen Seitenwand 16 sind mehrere um eine zur Antriebswelle 21 parallele Achse frei drehbare Gegenrollen 34 gelagert, die bei geschlossener Aufnahmetasche 4 mit dem Umfang von der Auflagefläche 24 beabstandet sind und bei der Entnahme des Druckbogens 6 nach dem Auflaufen am Umfang der Scheiben 22 auf letztere einen gewissen Druck ausüben.

Wie in Figur 1 veranschaulicht, wird die Rückstellbewegung der Entnahmevorrichtung 20 nach erfolgter Entnahme bei geöffneten Aufnahmetaschen 4 eingeleitet, damit die Gegenrolle 34 von der hinteren Kante der Ausnehmung 23 nicht beschädigt werden kann.

## Patentansprüche

1. Verfahren zum Sammeln bzw. Zusammentragen von Druckprodukten (6), die vor dem Heften mehreren, eine endlose Fördereinrichtung (1) bildenden und in Abständen hintereinander quer zur Transportrichtung angeordneten Aufnahmesprossen (2) rittlings zugeführt werden, dadurch gekennzeichnet, dass die Druckprodukte (6) von aussen falzvoraus und in etwa senkrechter Lage zur Förderrichtung in entlang einer Umlaufbahn angetriebene in offen- oder Schließstellung steuerbare Aufnahmetaschen (4) eines um etwa eine waagrechte Achse rotierenden Förderorgans (11) versetzt und aus einer gewendeten Lage, in der die Druckprodukte (6) zunächst zurückgehalten werden und ihre offene Seite nach aussen gerichtet ist, dann den Aufnahmetaschen (4) entnommenen, dabei ihre Seitenteile voneinander gespreizt und auf einer ihnen zugeordneten Aufnahmesprosse (2) der Fördereinrichtung (1) abgesetzt werden.

2. Verfahren nach Anspruch 1, dadurch gekennzeichnet, dass die Druckprodukte (6) unter der Wirkung der um eine etwa horizontale Drehachse umlaufenden Aufnahmetaschen (4) beim Unterlaufen einer der Drehachse zugeordneten Horizontalebene mit der offenen Seite voran von innen nach aussen in die Entnahmeposition der Aufnahmetaschen (4) versetzt werden.

3. Verfahren nach einem der Ansprüche 1 oder 2 mit Druckprodukten (4), die an der offenen Seite einen Überfalz aufweisen.

4. Verfahren nach einem der Ansprüche 2 bis 3, dadurch gekennzeichnet, dass die Beschickung der Aufnahmetaschen (4) oberhalb einer durch die Dreh- bzw. Umlaufachse verlaufenden Horizontalebene und etwa senkrecht zu der Förderrichtung der Druckprodukte (6) erfolgt.

5. Verfahren nach einem der Ansprüche 3 bis 4, dadurch gekennzeichnet, dass die Entnahme eines Druckproduktes (6) aus der Aufnahmetasche (4) frühestens nach Erreichen der Entnahmeposition erfolgt.

6. Vorrichtung zur Durchführung des Verfahrens nach einem der Ansprüche 1 bis 5, mit einer umlaufenden Fördereinrichtung (1) aus mehreren, in Abständen hintereinander quer zur Förderrichtung der Druckprodukte (6) angeordneten, an Zugorganen (3) befestigten Aufnahmesprossen (2), dadurch gekennzeichnet, dass der Fördereinrichtung (1) ein um eine etwa waagrechte Achse rotierendes aus gleichsinnig umlaufenden Aufnahmetaschen (4) gebildetes, übergeordnetes Förderorgan (11) vorgeschaltet ist, dessen am Umfang verteilte, etwa senkrecht zur Förderrichtung beschickbaren Aufnahmetaschen (4) in Offen- oder Schliessstellung steuerbar und an der Zutrittsöffnung (12) mit einem einen Druckbogen (6) in der geschlossenen Aufnahmetasche (4) zurückhaltenden äusseren Anschlag (5) einer zum Spreizen der Druckprodukte (6) ausgebildeten Entnahmevorrichtung (20) versehen sind.

7. Vorrichtung nach Anspruch 6, dadurch gekennzeichnet, dass das von der Zutrittsöffnung (12) der Aufnahmetaschen (4) abgewendete Ende als innerer Anschlag (15) ausgebildet ist.

8. Vorrichtung nach Anspruch 7, dadurch gekennzeichnet, dass die Aufnahmetaschen (14) durch eine stationäre und eine parallel zur Drehachse (10) des Förderorgans (11) schwenkbare Seitenwand (16) ausgebildet sind.

9. Vorrichtung nach Anspruch 8, dadurch gekennzeichnet, dass die schwenkbaren Seitenwände (16) mittels eines Kraftspeichers in Schliesstellung der Aufnahmetaschen (4) versetzbar sind.

10. Vorrichtung nach Anspruch 6, dadurch gekennzeichnet, dass die Entnahmevorrichtung (20) jeweils einer Aufnahmetasche (4) mehrere in Abständen nebeneinander an einer parallel zur Drehachse (10) des Förderorgans (11) und an diesem angeordneten Antriebswelle (21) befestigte Scheiben (22) aufweist.

11. Vorrichtung nach Anspruch 10, dadurch gekennzeichnet, dass die Scheiben (22) eine mit der stationären Seitenwand (14) der Aufnahmetaschen (4) etwa fluchtende, den äusseren Anschlag (5) der Druckprodukte (6) bildenden Ausnehmung (23) am Umfang aufweisen.

12. Vorrichtung nach einem der Ansprüche 10 und 11, dadurch gekennzeichnet, dass die zur Erfassung des Überfalzes (7) vorgesehene Auflagefläche (24) der Ausnehmung (23) als einseitige Einspannfläche einer mit dieser zusammenwirkenden, in der Scheibe (22) antreibbar gelagerten Klemmmvorrichtung (25) einer Klemmzange (26) ausgebildet ist.

13. Vorrichtung nach Anspruch 12, dadurch gekennzeichnet, dass die Klemmvorrichtung (25) der Klemmzange (26) mittels eines Kraftspeichers in die Klemmlage und durch wenigstens ein formschlüssig einwirkendes Steuerorgan (27) in die Offenstellung versetzbar ist.

14. Vorrichtung nach Anspruch 10, dadurch gekennzeichnet, dass die Antriebswelle (21) mit einer stationären Steuerkurve (28) getrieblich verbunden ist.

15. Vorrichtung nach Anspruch 14, dadurch gekennzeichnet, dass die Antriebswelle (21) mit einem von der Steuerkurve (28) mittels Antriebshebel (30) betätigten Zahnsegment (32) antriebsverbunden ist.

16. Vorrichtung nach Anspruch 14, dadurch gekennzeichnet, dass die Antriebswelle (21) mit der Kraft eines Speichers in die Ausgangsstellung zurückversetzbar ist.

17. Vorrichtung nach Anspruch 13, dadurch gekennzeichnet, dass die Steuerkurve (28) kulissenförmig ausgebildet ist und sich über 360° um die Drehachse (10) erstreckt.

18. Vorrichtung nach einem der Ansprüche 10 bis 12, dadurch gekennzeichnet, dass an dem von der Schwenkachse (17) abgewendeten freien Ende der beweglichen Seitenwand (16) den Scheiben (22) zugeordnete Gegenrollen (34) frei drehbar gelagert sind.

19. Vorrichtung nach Anspruch 18, dadurch gekennzeichnet, dass die Auflagefläche (24) an den Scheiben (22) und die Gegenrollen (34) einen von den Druckprodukten (6) hinderungsfrei passierbaren Durchtrittsspalt bilden.

20. Vorrichtung nach Anspruch 18, dadurch gekennzeichnet, dass die Gegenrollen (34) mit der Schliesskraft der beweglichen Seitenwand (16) an die Umfangsflächen der Scheiben (22) angelegt werden.

21. Vorrichtung nach Anspruch 8, dadurch gekennzeichnet, dass der Abstand zwischen stationärer und beweglicher Seitenwand (16) verstellbar ausgebildet ist.

22. Vorrichtung nach Anspruch 8, dadurch gekennzeichnet, dass die bewegliche Seitenwand (16) mittels Steuerbahn (19) in Offenstellung der Aufnahmetasche (4) versetzbar ist.

23. Vorrichtung nach Anspruch 22, dadurch gekennzeichnet, dass die Steuerbahn (19) bezüglich ihrer Einwirkung auf die Offen- bzw. Schliessstellung der Aufnahmetaschen (4) an einem Umkreis zur Drehachse (10) verstell- und feststellbar ausgebildet ist.

## Claims

1. Process for collecting or bringing together printed sheets (6) which, before binding, are laid astride carrying rods (2) arranged at intervals one after the other to form an endless conveyor (1) and are oriented transversely with respect to the transport direction thereof, characterized in that the printed sheets (6), with folded edges foremost and in an orientation approximately perpendicular to their direction of travel, are fed from outside into holding pockets (4) that are driven around a circular path to form a conveyor element (11) which rotates about an approximately horizontal axis, the said pockets being controlled to open or close, and that the said printed sheets (6), from a position of rotation where they are held in the holding pockets (4) with their open sides directed outwards, then move to a position where they are released therefrom, their sides are spread apart, and they are laid over carrying rods (2) of the conveyor (1) assigned to them.

2. Process according to Claim 1, characterized in that under the action of the holding pockets (4) revolving round an approximately horizontal rotation axis, the printed sheets (6) pass below a horizontal plane associated with the rotation axis with their open sides facing outwards, and move to the release position of the holding pockets (4).

3. Process according to one of Claims 1 or 2, with printed sheets (6) having an overfold at their open side.

4. Process according to one of Claims 2 or 3, characterized in that the holding pockets (4) are loaded when they move above a horizontal plane passing through the rotation or revolution axis and are approximately perpendicular to the direction in which the printed sheets (6) are conveyed.

5. Process according to one of Claims 3 or 4, characterized in that the removal of a printed sheet (6) from its holding pocket (4) takes place at the earliest after the release position has been reached.

6. Device for carrying out the process according to any of Claims 1 to 5, comprising a rotating conveyor (1) consisting of several carrying rods (2) attached to traction elements (3) and arranged at intervals one after the other transversely with respect to the direction in which the printed sheets (6) are conveyed, and having a binding apparatus beyond the delivery end of the conveyor (1), characterized in that the conveyor (1) is in series with a superposed conveyor element (11) rotating about an approximately horizontal axis and consisting of holding pockets (4) moving in the same direction, the said holding pockets (4) being distributed around the circumference, being loaded approximately perpendicularly to the direction of movement, being controlled to open or close, and being provided at the access opening (12) with an external end-stop (5) which retains a printed sheet (6) inside the holding pocket (4) when the latter is closed, and which is part of an extraction device (20) designed to extract and open out the printed sheet (6).

7. Device according to Claim 6, characterized in that the angled end of the access opening (12) of the holding pocket (4) is designed as an inner end-stop (15).

8. Device according to Claim 7, characterized in that the holding pockets (4) are formed by one fixed side wall and one moving side wall (16) that can tilt parallel to the rotation axis (10) of the conveyor element (11).

9. Device according to Claim 8, characterized in that the tilting side walls (16) can be moved under the force of a spring so as to close the holding pockets (4).

10. Device according to Claim 6, characterized in that the extractor device (20) corresponding to each holding pocket (4) comprises a number of discs (22) some distance apart from one another, attached to a drive spindle (21) arranged parallel to the rotation axis (10) of the conveyor element (11) and associated with it.

11. Device according to Claim 10, characterized in that the discs (22) have a recess (23) at the circumference, which is approximately in line with the stationary side wall (14) and forms an outer end-stop (5) for the printed sheet (6).

12. Device according to one of Claims 10 and 11, characterized in that the contact surface (24) of the recess (23) receiving the overfold (7) acts, in cooperation with a driven clamping device (25) mounted on the disc (22), as the gripping surface on one side of a clamp (26).

13. Device according to Claim 12, characterized in that the clamping device (25) of the clamp (26) can be moved by a spring into the clamping position, and back to the open position under the action of at least one form-locking control element (27).

14. Device according to Claim 10, characterized in that the drive spindle (21) is connected by gearing to a stationary control curve (28).

15. Device according to Claim 14, characterized in that the drive spindle is driven by a toothed segment (32) activated from the control curve by a drive lever (30).

16. Device according to Claim 14, characterized in that the drive spindle (21) can be moved back to its starting position by the action of a spring.

17. Device according to Claim 13, characterized in that the control curve (28) is coulisse-shaped and extends over 360° around the rotation axis (10).

18. Device according to any of Claims 10 to 12, characterized in that at the free end of the moving side wall (16) that tilts about the tilt axis (17), there are freely turning contact rollers (34) associated with the discs (22).

19. Device according to Claim 18, characterized in that the contact surface (24) on the discs (22) and the contact rollers (34) form a gap through which the printed sheets (6) can pass without hindrance.

20. Device according to Claim 18, characterized in that the contact rollers (34) are pressed against the circumferential surface of the discs (22) by the closing force of the moving side wall (16).

21. Device according to Claim 8, characterized in that the distance between the fixed and the moving side wall (16) can be adjusted.

22. Device according to Claim 8, characterized in that the moving side wall (16) can be moved by means of a contact track (19) so that the holding pocket (4) opens.

23. Device according to Claim 22, characterized in that the control track (19) is so constructed as to be adjustable and fixable around the periphery of the rotation axis (10) with regard to its action in opening or closing the holding pockets (4).

## Revendications

1. Procédé pour assembler ou rassembler des imprimés (6) qui, avant d'être reliés, sont amenés à califourchon sur plusieurs barreaux récepteurs (2), qui forment un dispositif transporteur sans fin (1) et sont disposés à distance les uns derrière les autres transversalement à la direction de transport, caractérisé en ce que les imprimés (6) sont transférés de l'extérieur, avec le pli en avant et en position approximativement perpendiculaire à la direction de transport, dans des poches réceptrices (4), entraînées le long d'une trajectoire circulaire et pouvant être asservies en position ouverte ou fermée, d'un organe transporteur (11) rotatif autour d'un axe approximativement horizontal, puis, à partir d'une position retournée, dans laquelle les imprimés (6) sont initialement retenus et où leur côté ouvert est orienté vers l'extérieur, sont prélevés des poches réceptrices (4), leurs parties latérales étant alors écartées l'une de l'autre, et sont déposés sur un barreau récepteur (2), qui leur est associé, du dispositif transporteur (1).

2. Procédé selon la revendication 1, caractérisé en ce que les imprimés (6), sous l'action des poches réceptrices (4) circulant autour d'un axe de rotation approximativement horizontal, lors du passage sous un plan horizontal associé à l'axe de rotation, sont transférés avec le côté ouvert en avant de l'intérieur vers l'extérieur dans la position de prélèvement des poches réceptrices (4).

3. Procédé selon la revendication 1 ou 2, avec des imprimés (6) qui présentent un faux pli sur le côté ouvert.

4. Procédé selon la revendication 2 ou 3, caractérisé en ce que le chargement des poches réceptrices (4) s'effectue au-dessus d'un plan horizontal passant par l'axe de rotation ou encore de circulation, et approximativement perpendiculairement à la direction de transport des imprimés (6).

5. Procédé selon la revendication 3 ou 4, caractérisé en ce que le prélèvement d'un imprimé (6) de la poche réceptrice (4) s'effectue au plus tôt après l'atteinte de la position de prélèvement.

6. Dispositif pour la mise en oeuvre du procédé selon l'une des revendications 1 à 5, avec un dispositif transporteur circulant (1) constitué de plusieurs barreaux récepteurs (2) disposés à distance les uns derrière les autres transversalement à la direction de transport et fixés sur des organes de traction (3), et avec un appareil de reliure prévu avant l'extrémité de transport du dispositif transporteur (1), caractérisé en ce que le dispositif transporteur (1) est précédé d'un organe transporteur (11) disposé au-dessus de lui, rotatif autour d'un axe approximativement horizontal et constitué de poches réceptrices (4) circulant dans le même sens, organe dont les poches réceptrices (4), réparties sur la circonférence et pouvant être chargées approximativement perpendiculairement à la direction de transport, peuvent être asservies en position ouverte ou fermée et sont pourvues, à l'ouverture d'accès (12), d'une butée extérieure (5), retenant un imprimé (6) dans la poche réceptrice (4) fermée, d'un dispositif de prélèvement (20) conçu pour écarter les imprimés (6).

7. Dispositif selon la revendication 6, caractérisé en ce que l'extrémité opposée à l'ouverture d'accès (12) des poches réceptrices (4) est conçue comme butée intérieure (15).

8. Dispositif selon la revendication 7, caractérisé en ce que les poches réceptrices (4) sont formées d'une paroi latérale stationnaire (14) et d'une paroi latérale (16) pivotante parallèlement à l'axe de rotation (10) de l'organe transporteur (11).

9. Dispositif selon la revendication 8, caractérisé en ce que les parois latérales pivotantes (16) peuvent être déplacées au moyen d'un accumulateur de force dans la position fermée des poches réceptrices (4).

10. Dispositif selon la revendication 6, caractérisé en ce que le dispositif de prélèvement (20) d'une poche réceptrice (4) respective présente plusieurs disques (22) fixés à distance les uns à côté des autres sur un arbre d'entraînement (21) disposé sur l'organe transporteur (11) parallèlement à l'axe de rotation (10) de ce dernier.

11. Dispositif selon la revendication 10, caractérisé en ce que les disques (22) présentent sur leur circonférence un évidement (23), approximativement aligné avec la paroi latérale stationnaire (14) des poches réceptrices (4) et formant la butée extérieure (5) des imprimés (6).

12. Dispositif selon la revendication 10 ou 11, caractérisé en ce que la surface d'appui (24) de l'évidement (23), prévue pour saisir le faux pli (7), est conçue comme face de serrage unilatéral d'un dispositif de serrage (25), coopérant avec elle et monté dans le disque (22) en pouvant être entraîné, d'une pince de serrage (26).

13. Dispositif selon la revendication 12, caractérisé en ce que le dispositif de serrage (25) de la pince de serrage (26) peut être déplacé dans la position de serrage au moyen d'un accumulateur de force, et dans la position ouverte par au moins un organe de commande (27) agissant par engagement positif.

14. Dispositif selon la revendication 10, caractérisé en ce que l'arbre d'entraînement (21) est relié en transmission à une came de commande stationnaire (28).

15. Dispositif selon la revendication 14, caractérisé en ce que l'arbre d'entraînement (21) est relié en entraînement à un segment denté (32) actionné par la came de commande (28) par l'intermédiaire d'un levier d'entraînement (30).

16. Dispositif selon la revendication 14, caractérisé en ce que l'arbre d'entraînement (21) peut être ramené dans la position initiale par la force d'un accumulateur.

17. Dispositif selon la revendication 13, caractérisé en ce que la came de commande (28) est réalisée en forme de coulisse et s'étend sur 360° autour de l'axe de rotation (10).

18. Dispositif selon l'une des revendications 10 à 12, caractérisé en ce que plusieurs contre-rouleaux (34), associés aux disques (22), sont montés à libre rotation à l'extrémité libre de la paroi latérale mobile (16) qui est opposée à l'axe de pivotement (17),

19. Dispositif selon la revendication 18, caractérisé en ce que la surface d'appui (24) sur les disques (22) et les contre-rouleaux (34) forment une fente de passage à travers laquelle les imprimés (6) peuvent passer sans entrave.

20. Dispositif selon la revendication 18, caractérisé en ce que les contre-rouleaux (34) sont appliqués contre les faces circonférentielles des disques (22) avec la force de fermeture de la paroi latérale mobile (16).

21. Dispositif selon la revendication 8, caractérisé en ce que la distance entre la paroi latérale stationnaire (14) et la paroi latérale mobile (16) est prévue réglable.

22. Dispositif selon la revendication 8, caractérisé en ce que la paroi latérale mobile (16) peut être déplacée dans la position ouverte de la poche réceptrice (4) au moyen d'une voie de commande (19).

23. Dispositif selon la revendication 22, caractérisé en ce que la voie de commande (19) peut, en ce qui concerne son action sur la position ouverte ou fermée des poches réceptrices (4), être réglée et immobilisée sur un cercle ayant pour centre l'axe de rotation (10).
